# EUROPÄISCHE PATENTSCHRIFT

(11) **EP 3 168 164 B1**
(45) Veröffentlichungstag und Bekanntmachung des Hinweises auf die Patenterteilung: **10.04.2019**
(21) Anmeldenummer: 16002250.5
(22) Anmeldetag: 19.10.2016
(51) Int. Cl.: B65C 1/02, B65C 9/18

(54) **VORRICHTUNG UND VERFAHREN ZUR ÜBERTRAGUNG VON DRUCKTRÄGERN AN EINE SEITENFLÄCHE EINER PACKUNG FÜR ZIGARETTEN**
DEVICE AND METHOD FOR TRANSFERRING LABELS TO A LATERAL FACE OF A PACKAGE FOR CIGARETTES
DISPOSITIF ET PROCÉDÉ DE TRANSFERT DES ÉTIQUETTES SUR UNE FACE LATÉRALE D'UN EMBALLAGE DE CIGARETTES

(30) Priorität: 12.11.2015 DE 102015014582; 10.12.2015 DE 102015121527
(43) Veröffentlichungstag der Anmeldung: 17.05.2017
(73) Patentinhaber: Focke & Co. (GmbH & Co. KG), 27283 Verden (DE)
(72) Erfinder: Stiller, Martin, 27283 Verden (DE); Bischoff, Martin, 27324 Hassel (DE); Förstmann, Dirk, 27283 Verden (DE)
(74) Vertreter: Ellberg, Nils

(56) Entgegenhaltungen:
- EP-A1- 1 264 770
- EP-A2- 0 034 790
- DE-A1-102006 001 800

## Beschreibung

Die Erfindung betrifft eine Vorrichtung zur Übertragung von Druckträgern, insbesondere (Steuer-) Banderolen, Coupons, Etiketten, Onserts oder dergleichen, an eine Seitenfläche einer Packung für Zigaretten, wobei die Vorrichtung ein Fördermittel zum Handhaben der Druckträger aufweist, gemäß dem Oberbegriff des Anspruchs 1. Ferner betrifft die Erfindung ein entsprechendes Verfahren gemäß dem Oberbegriff des Anspruchs 8.

Unter Druckträgern werden im Rahmen dieser Anmeldung separate Zuschnitte, vorzugsweise aus Verpackungsmaterial, verstanden, die dazu bestimmt sind, an einer Verpackung angebracht zu werden. Insbesondere zählen hierzu Steuerbanderolen, Coupons, Etiketten, Onserts oder dergleichen. Die Druckträger müssen nicht zwingend bedruckt sein.

Beispielsweise bei der Übertragung von Steuerbanderolen an Seitenflächen von Zigarettenpackungen besteht in der Praxis das Problem, dass in verschiedenen Ländern unterschiedliche Vorgaben bestehen, in welcher Position bzw. Ausrichtung die Steuerbanderolen an den Packungen angeordnet sein müssen.

Die Übertragung bzw. Anbringung der Steuerbanderolen kann beispielsweise wie in DE 10 2006 001 800 A1 gezeigt erfolgen. Dabei werden die Banderolen einzeln einem Magazin entnommen und von einer Entnahmewalze an eine Auflegewalze übergeben, die die Steuerbanderolen schließlich an die Packungen überträgt. Diese Vorrichtung ist dazu geeignet, die Steuerbanderolen im Wesentlichen in zwei verschiedenen Positionen an der Packung anzuordnen, nämlich entweder "über Eck", wie in Fig. 1 gezeigt oder komplett im Bereich einer großflächigen Packungsseite, wie in Fig. 2 gezeigt.

Aufgrund neuerer gesetzlicher Vorschriften wird es jedoch in vielen Ländern erforderlich sein, die Steuerbanderole komplett im Bereich einer Schmalseitenfläche anzubringen. Vor diesem Hintergrund ist die Lösung gemäß DE 10 2009 018 561 A1 entwickelt worden. Mit Hilfe einer Schwenkeinrichtung wird die Packung so gedreht, dass die Schmalseitenfläche derselben der Auflegewalze zugewandt ist, sodass dort die Steuerbanderole angebracht werden kann.

Darüber hinaus zeigt auch die DE 10 2009 020 258 A1 eine Vorrichtung, die zur Übertragung von Steuerbanderolen an Schmalseitenflächen von Zigarettenpackungen eingerichtet ist. Bei dieser Lösung wird die Packung während des Transports mehrfach gedreht, um einerseits die Banderole anbringen zu können und andererseits die richtige Ausrichtung für die Weiterverarbeitung zu gewährleisten.

Die EP 1 264 770 A1 zeigt eine Vorrichtung gemäß dem Oberbegriff des Anspruchs 1 sowie ein Verfahren gemäß dem Oberbegriff des Anspruchs 8.

In der Praxis werden Verpackungsmaschinen benötigt, die in der Lage sind, Packungen für unterschiedliche Märkte herzustellen, i.e. mit unterschiedlich positionierten Steuerbanderolen. Es sollte also mit möglichst wenig Aufwand möglich sein, die Maschinen entsprechend umzurüsten. Ferner ist dabei zu beachten, dass der in vorhandenen Maschinen zur Verfügung stehende Platz oftmals sehr beschränkt ist, sodass einige der vorstehend beschriebenen Lösungen nicht zum Einsatz kommen können.

Hiervon ausgehend liegt der Erfindung die Aufgabe zu Grunde, Vorrichtungen und Verfahren der eingangs genannten Art weiterzuentwickeln, insbesondere im Hinblick auf eine flexible Positionierung der Druckträger.

Zur Lösung dieser Aufgabe weist eine erfindungsgemäße Vorrichtung die Merkmale des Anspruchs 1 auf. Es ist demnach vorgesehen, dass das Fördermittel ein Haltemittel zum Halten eines Druckträgers am Fördermittel aufweist, das drehbar angeordnet ist, um die Ausrichtung des Druckträgers zum Fördermittel zu verändern, während der Druckträger vom Haltemittel gehalten wird.

Bei dem Fördermittel kann es sich beispielsweise um eine aus dem Stand der Technik bekannte Auflegewalze handeln, die entsprechend modifiziert wird. Denkbar ist aber auch, dass die drehbar angeordneten Haltemittel in andere Fördermittel integriert werden, beispielsweise in die eingangs beschriebene Entnahmewalze, welche die Druckträger der Auflegewalze zuführt. Letztlich kann es sich bei dem Fördermittel aber auch um ein Organ handeln, das nicht walzenartig ausgebildet bzw. drehend angetrieben ist.

Dabei ist vorgesehen, dass das Haltemittel um eine Achse drehbar ist, die senkrecht zu einer Seitenfläche des Fördermittels verläuft, an der der Druckträger gehalten wird.

Weiterhin ist vorzugsweise vorgesehen, dass der Druckträger mittels Unterdruck am Haltemittel gehalten ist.

Eine Besonderheit besteht darin, dass das Fördermittel zwei Arten von Haltemitteln aufweist, nämlich einerseits das drehbar angeordnete Haltemittel und andererseits zweite Haltemittel, um den Druckträger in unterschiedlichen Ausrichtungen im Bereich der Seitenfläche des Fördermittels zusätzlich zu halten. Vorzugsweise erfassen die unterschiedlichen Arten von Haltemitteln den Druckträger in unterschiedlichen Bereichen bzw. Abschnitten, beispielsweise in getrennten, zueinander benachbarten Bereichen.

Weiterhin ist vorgesehen, dass die zwei Arten von Haltemitteln unabhängig voneinander betätigbar sind, wobei das drehbar angeordnete Haltemittel zum Halten und Drehen des Druckträgers dauerhaft betätigbar ist, während der Druckträger am Fördermittel gehalten wird und wobei die zweiten Haltemittel zum Halten und/oder Bearbeiten des Druckträgers betätigbar und zum Drehen des Druckträgers deaktivierbar sind.

Weiterhin kann vorgesehen sein, dass dem Fördermittel ein Sensor zur Erfassung der Ausrichtung des Druckträgers zugeordnet ist, wobei die zweiten Haltemittel zur Korrektur einer mit Hilfe des Sensors ermittelten Fehlstellung abschaltbar sind, um die Ausrichtung des Druckträgers durch Drehung mittels des drehbar angeordneten Haltemittels zu korrigieren.

In einer bevorzugten Ausführungsform der Erfindung kann vorgesehen sein, dass die zweiten Haltemittel jeweils insbesondere durch Gruppen von Saugbohrungen gebildet sind, die in die Seitenfläche des Fördermittels münden und die entsprechend der vorgesehenen Ausrichtungen des Druckträgers angeordnet sind, um diesen in den unterschiedlichen Ausrichtungen zusammen mit dem drehbar angeordneten Haltemittel am Fördermittel zu halten.

Eine weiterhin bevorzugte Ausgestaltung kann vorsehen, dass die zweiten Haltemittel jeweils ortsfest benachbart zum drehbar angeordneten Haltemittel angeordnet sind, insbesondere um den Druckträger in zwei Positionen mit um 90° zueinander gedrehter Ausrichtung zu halten.

In einem bevorzugten Ausführungsbeispiel kann vorgesehen sein, dass das Fördermittel durch eine Auflegewalze gebildet ist, die mehrere vorzugsweise gleichmäßig über eine Umfangsfläche derselben verteilt angeordnete Haltemittel aufweist, denen jeweils zweite Haltemittel zugeordnet sind.

Um die Vorrichtung insbesondere an unterschiedliche Abmessungen der Packungen anpassen zu können, kann vorgesehen sein, dass das Fördermittel hinsichtlich seiner Relativposition verstellbar ist, insbesondere durch Anordnung des Fördermittels an einer vorzugsweise in drei Richtungen bzw. Achsen verstellbaren Konsole.

In einem bevorzugten Ausführungsbeispiel kann vorgesehen sein, dass die Haltemittel durch einen gemeinsamen Antrieb, insbesondere einen Servoantrieb, drehbar sind.

In einem bevorzugten Ausführungsbeispiel kann vorgesehen sein, dass das Fördermittel durch eine Auflegewalze gebildet ist, die drehbar in einem Gehäuse angeordnet ist, wobei vorzugsweise vorgesehen ist, dass eine Umfangsfläche der Auflegewalze, an der der Druckträger durch das Haltemittel gehalten wird, im Wesentlichen fluchtend mit einer Außenseite des Gehäuses angeordnet ist, und wobei in der Auflegewalze Kanäle oder Bohrungen angeordnet sind, die zur Versorgung der Haltemittel mit Unterdruck dienen, und wobei im Gehäuse entsprechende Kanäle oder Bohrungen angeordnet sind, über die bei entsprechender fluchtender Anordnung der Kanäle oder Bohrungen in der Auflegewalze Unterdruck zuführbar sind, derart, dass bei Drehung der Auflegewalze die Betätigung der Haltemittel steuerbar ist.

Eine weitere bevorzugte Besonderheit kann darin bestehen, dass das Haltemittel eine konkav geformte Anlagefläche für die Druckträger aufweist, derart, dass Ränder der Druckträger außerhalb des Bereichs der Anlagefläche des Haltemittels aufgrund der Anlage an der konkav geformten Anlagefläche vom Fördermittel beabstandet sind, insbesondere während die zweiten Haltemittel deaktiviert sind.

Ein erfindungsgemäßes Verfahren weist die Merkmale des Anspruchs 8 auf. Es ist demnach vorgesehen, dass die Ausrichtung des Druckträgers mit einem Haltemittel des Fördermittels verändert wird, das drehbar am Fördermittel gelagert ist, während der Druckträger vom Haltemittel gehalten wird.

Dabei wird der Druckträger zunächst dem Haltemittel zugeführt und an diesem mittels Unterdruck gehalten und danach werden zweite Haltemittel aktiviert, um den Druckträger zusätzlich am Fördermittel zu halten.

Vorzugsweise wird der Druckträger nach der Aktivierung der zweiten Haltemittel bearbeitet, insbesondere durch Anbringung einer Schwächungslinie mittels eines Schneidaggregats.

Danach können die zweiten Haltemittel deaktiviert werden, um den Druckträger mittels des Haltemittels zu drehen.

Nach nach der Drehung des Druckträgers können die zweiten Haltemittel wieder aktiviert werden, um den Druckträger lagegerecht am Fördermittel für die Übergabe des Druckträgers an die Packung zu fixieren.

Vorzugsweise kann vorgesehen sein, dass der Druckträger mit dem Haltemittel um eine Achse gedreht wird, die senkrecht zu einer Seitenfläche des Fördermittels verläuft, an der der Druckträger gehalten wird.

Weiterhin kann vorgesehen sein, dass die Drehung des Haltemittels durch einen Servomotor erfolgt, wobei bei einem zweibahnig arbeitenden Fördermittel, die in den unterschiedlichen Bahnen vorhandenen Haltemittel durch jeweilige Servomotoren angetrieben sind. Auf diese Weise können die Haltemittel einer Bahn individuell gedreht werden, falls nur in einer Bahn die Ausrichtung des Druckträgers erforderlich ist.

Weitere Einzelheiten ergeben sich aus den Unteransprüchen und der Beschreibung im Übrigen.

Die Erfindung wird nachfolgend anhand eines in der Zeichnung gezeigten bevorzugten Ausführungsbeispiels erläutert. In dieser zeigen:
- Fig. 1: ein erstes Ausführungsbeispiel einer Packung für Zigaretten in räumlicher Darstellung mit einer Steuerbanderole im Bereich einer Schmalseitenfläche derselben,
- Fig. 2: ein zweites Ausführungsbeispiel einer Packung für Zigaretten in räumlicher Darstellung mit einer Steuerbanderole im Bereich einer Rückseite derselben,
- Fig. 3: eine Vorrichtung zum Übertragen von Steuerbanderolen auf Packungen für Zigaretten in räumlicher, schematischer Darstellung, wobei die Vorrichtung in einer ersten Konfiguration zur Anbringung von Steuerbanderolen auf Schmalseitenflächen der Packung gezeigt ist,
- Fig. 4: eine Seitenansicht auf die Vorrichtung entsprechend Pfeil IV in Fig. 3,
- Fig. 5: eine Seitenansicht auf die Vorrichtung entsprechend Pfeil IV in Fig. 3, wobei die Vorrichtung in einer Konfiguration zur Anbringung von Steuerbanderolen auf großflächige Packungsseiten gezeigt ist,
- Fig. 6: ein Detail der Vorrichtung in vergrößerter Darstellung im Bereich VI in Fig. 4,
- Fig. 7: eine Seitenansicht einer Auflegewalze mit schematischer Darstellung der Steuerung von Haltemitteln für die Steuerbanderolen,
- Fig. 8: einen Vertikalschnitt durch die Auflegewalze entsprechend Schnittlinie VIII - VIII in Fig. 7,
- Fig. 9 und 10: ein Detail der Auflegewalze in vergrößerter Darstellung im Bereich IX in Fig. 8 während aufeinanderfolgender Phasen der Handhabung der Steuerbanderolen,
- Fig. 11: eine schematische Darstellung der Ausrichtung der Steuerbanderole im Bezug auf die Schmalseitenfläche der Packung,
- Fig. 12: eine Auflegewalze in doppelbahniger Ausführung in einem Vertikalschnitt entsprechend der Darstellung in Fig. 8, und
- Fig. 13: eine weitere schematische Darstellung der Ausrichtung der Steuerbanderole .

Die Erfindung wird nachfolgend anhand einer Vorrichtung zum Übertragen von Steuerbanderolen an Seitenflächen einer Packung 10 für Zigaretten erläutert. Da die Erfindung aber nicht nur auf die Handhabung solcher Zuschnitte beschränkt ist, wird nachfolgend auf die Handhabung von Druckträgern 11 Bezug genommen. Unter Druckträgern 11 sind die vorstehend genannten Steuerbanderolen, Banderolen im Allgemeinen, Etiketten, Coupons, Onserts und dergleichen zu verstehen, die an Packungsflächen, insbesondere von Packungen 10 für Zigaretten, angebracht werden können. Die Druckträger 11 können aus einem Verpackungsmaterial wie Papier, Folie, Karton und dergleichen sowie aus Kombinationen der vorstehend genannten Materialen bestehen, wobei diese Aufzählung nicht abschließend ist. Die Druckträger 11 können mit dekorativen oder informativen Inhalten bedruckt sein oder auch unbedruckt. Die Druckträger 11 können mit einer Kleberschicht oder -fläche ausgestattet sein oder während der Handhabung mit einem Kleber versehen werden. Alternativ kann natürlich auch die Packung 10 mit einem Kleber versehen werden, um den Drückträger 11 an der Packung 10 zu befestigen.

Fig. 1 und 2 zeigen zwei Varianten der Anordnung von Druckträgern 11, bei denen es sich im vorliegenden Fall um Steuerbanderolen handelt, an Packungen 10 für Zigaretten. Bei den gezeigten Packungen 10 handelt es sich um Zigarettenpackungen des Typs Hinge-Lid. Dabei sind die Packungen 10 quaderförmig ausgebildet, mit einem unteren Schachtelteil 12 und einem oberen Deckel 13, die über Liniengelenk 14 schwenkbar miteinander verbunden sind.

Die Packungen 10 verfügen über eine Stirnwand 15 oberseitig am Deckel 13 sowie eine gegenüberliegende Bodenwand 16 am Schachtelteil 12. Ferner ist eine großflächige Vorderseite 17 vorhanden, die aus Deckel-Vorderwand 18 und Schachtel-Vorderwand 19 gebildet ist. Gegenüberliegend der Vorderseite 17 ist eine Rückseite 20 gebildet, bestehend aus Deckel-Rückwand 21 und Schachtel-Rückwand 22. Zwischen Deckel-Rückwand 21 und Schachtel-Rückwand 22 verläuft das Liniengelenk 14. Zwei weitere Seitenflächen der Packung 10 sind die sogenannten Schmalseitenflächen 23, 24, die einander gegenüberliegen und durch Deckel-Seitenwände 25 sowie Schachtel-Seitenwände 26 gebildet sind. Im Bereich der Schmalseitenflächen 23, 24 verläuft eine schräggerichtete Schließkante zwischen Deckel 13 und Schachtelteil 12.

Im Rahmen dieser Anmeldung sind mit den Seitenflächen der Packung 10, die Vorderseite 17, die Rückseite 20, die Schmalseitenflächen 23, 24, die Stirnwand 15 und die Bodenwand 16 gemeint.

Im Bereich einer der beiden Schmalseitenflächen 23 ist ein Druckträger 11 in Form einer Steuerbanderole an der Packung 10 angebracht. Der Druckträger 11 erstreckt sich lediglich im Bereich der Schmalseitenfläche 23, also insbesondere nicht (auch) im Bereich der Vorderseite 17, Rückseite 20 oder Stirnwand 15. Der Druckträger 11 erstreckt sich nahezu über die gesamte Breite der Schmalseitenfläche 23 im Bereich der schräggerichteten Schließkante zwischen Deckel 13 und Schachtelteil 12. Entsprechend wird der Druckträger 11 beim erstmaligen Öffnen der Packung 10 zerstört. Um das erstmalige Öffnen bzw. die erstmalige Ingebrauchnahme der Packung 10 zu erleichtern, weist der Druckträger 11 eine Schwächungslinie 27 auf, die entlang der Schließkante angebracht ist. Der Druckträger 11 wird gegen die Packung 10 geklebt, beispielsweise mit Leim.

Die in Fig. 2 gezeigte Packung 10 unterscheidet sich von der in Fig. 1 gezeigten Packung 10 lediglich hinsichtlich der Lage des Druckträgers 11. Dieser befindet sich in Fig. 2 (ausschließlich) im Bereich der Rückseite 20 der Packung 10, und zwar mittig auf Höhe des Liniengelenks 14. Es versteht sich, dass der Druckträger 11 auch außermittig angeordnet sein kann. Auch die Überdeckung des Liniengelenks 14 ist nicht zwingend.

Der Grundaufbau der in Fig. 3 gezeigten Vorrichtung ist bereits aus der eingangs zitierten DE 10 2009 018 561 A1 der Anmelderin bekannt. Zum Zwecke der vollständigen Offenbarung wird auf diese Anmeldung explizit Bezug genommen.

Die grundsätzliche Vorgehensweise ist demnach so, dass die Packungen 10 über einen Drehstern 28 an eine Förderbahn 29 übergeben werden. Im Bereich der Förderbahn 29 ist eine Schwenkeinrichtung 30 angeordnet, die die Packungen 10 aus der Förderbahn 29 abhebt und mit der Schmalseitenfläche 23 einer Einrichtung 31 zum Anbringen von Druckträgern 11 zuwendet, sodass die Druckträger 11 an der Schmalseitenfläche 23 angebracht werden können.

Der grundsätzliche Aufbau der Einrichtung 31 ist aus der eingangs zitierten DE 10 2006 001 800 A1 bekannt. Zum Zwecke der vollständigen Offenbarung wird auf diese Anmeldung explizit Bezug genommen.

Wesentliche Bestandteile sind ein Banderolenmagazin 32, eine drehend angetriebene Entnahmewalze 33, eine drehend angetriebene Auflegewalze 34, ein Leimaggregat 35 und ein Schneidaggregat 36. Mit der Entnahmewalze 33 werden die Druckträger 11 einzeln dem Banderolenmagazin 32 entnommen und an die Auflegewalze 34 übergeben. Am Umfang der Auflegewalze 34 werden die Druckträger 11 dann zunächst mittels des Schneidaggregats 36 geschwächt zur Anbringung der Schwächungslinie 27 und dann mittels des Leimaggregats 35 mit Leim versehen und nachfolgend der Packung 10 zugeführt. Die Übergabe des Druckträgers 11 an die Packungen 10 erfolgt, wenn die Packung 10 unterseitig an der Auflegewalze 34 entlanggeführt wird. Der Transport der Druckträger 11 und der Packungen 10 ist dabei so aufeinander abgestimmt, dass die Druckträger 11 jeweils an der gewünschten Position an der Packung 10 zu liegen kommen.

Mit der gemäß DE 10 2006 001 800 A1 ausgebildeten Vorrichtung können wie dort beschrieben, die Packungen 10 mit einem Druckträger 11 im Bereich einer Schmalseitenfläche ausgestattet werden.

Sofern die Anbringung von Druckträgern 11 im Bereich der Rückseite 20 der Packung 10 erforderlich ist, sind nur wenige Modifikationen an der Vorrichtung erforderlich. Eine solche Lösung ist in den Fig. 5 ff. dargestellt. Zunächst fällt auf, dass die Schwenkeinrichtung 30 demontiert wurde, d.h. zumindest die Aufnahme für die Packungen 10 sowie Teile des Getriebes, das für die Steuerung der Aufnahme verantwortlich ist. Ferner ist die Förderbahn 29 im ehemaligen Arbeitsbereich der Aufnahme mit einer Brücke 37 versehen worden, um die Förderbahn 29 durchgehend auszubilden. Die Schneidaggregat 36 kann aktiviert werden, weil bei der geplanten Ausrichtung des Druckträgers 11 keine Schwächungslinie 27 mehr benötigt wird.

Darüber hinaus muss die Auflegewalze 34 abgesenkt werden, damit die Druckträger 11 direkt an die Packungen 10 übergeben werden können. Hierzu ist vorgesehen, dass die gesamte Einrichtung 31 an einer Konsole 38 angeordnet ist, die in drei Richtungen bzw. Achsen 39, 40, 41 verstellbar ist, nämlich um eine X-Achse 39, eine Y-Achse 40 und eine Z-Achse 41. Im vorliegenden Fall wird die Konsole 38 und damit die Einrichtung 31 bzw. die Auflegewalze 34 in Richtung der Y-Achse 40 abgesenkt, sodass die Auflegewalze 34 in geeignetem (geringem) Abstand über den Packungen 10 in der Förderbahn 29 angeordnet ist.

Eine wesentliche Besonderheit betrifft die Auflegewalze 34, die nachfolgend unter Bezugnahme auf die Fig. 6 bis 12 beschrieben wird. Die Druckträger 11 werden, wie im dem Stand der Technik üblich, mittels Unterdruck im Bereich einer Umfangsfläche 42 der Auflegewalze 34 gehalten. Hierzu dienen entsprechende Haltemittel 43, die der Auflegewalze 34 zugeordnet sind. Im vorliegenden Ausführungsbeispiel sind zwei Haltemittel 43 vorgesehen, die gegenüberliegend an der Auflegewalze 34 angeordnet sind. Die Haltemittel 43 werden bei Übergabe eines Druckträgers 11 von der Entnahmewalze 33 zur Auflegewalze 34 aktiviert, sodass der entsprechende Druckträger 11 mittels Unterdruck am entsprechenden Haltemittel 43 bzw. an der Auflegewalze 34 gehalten wird. Zur Übergabe des Druckträgers 11 an die Packung 10 wird der Unterdruck entsprechend deaktiviert.

Eine Besonderheit der Haltemittel 43 besteht darin, dass diese drehbar gelagert sind, um die Ausrichtung des Druckträgers 11 während des Transports am Umfang der Auflegewalze 34 verändern zu können. Im vorliegenden Fall ist aufgrund der entsprechenden Drehbarkeit der Haltemittel 43 eine Drehung der Druckträger 11 um eine Achse, die senkrecht zur Umfangsfläche 42 der Auflegewalze 34 verläuft, möglich. Auf diese Weise können die Druckträger 11 um (etwa) 90° gedreht werden, sodass eine Anordnung entsprechend der Lösung gemäß Fig. 2 möglich ist.

Mit anderen Worten wird vorgeschlagen, dass nicht die Ausrichtung der Druckträger 11 im Magazin 32 oder die Ausrichtung des Magazins 32 selbst geändert wird, sondern es folgt eine Änderung der Ausrichtung der Druckträger 11 während des Transports auf dem Weg zur Packung 10.

Es versteht sich, dass die Veränderung der Ausrichtung der Druckträger 11 nicht zwangsläufig im Bereich der Auflegewalze 34 erfolgen muss, sondern dass auch eine Veränderung im Bereich der Entnahmewalze 33 denkbar ist. Ebenfalls möglich ist der Einsatz der beschriebenen Lösung bei anderen Fördermitteln. Sofern also im Rahmen des Ausführungsbeispiels auf die Umsetzung bei einer Auflegewalze 34 Bezug genommen wird, so versteht es sich, dass diese Lösung nur exemplarisch für Fördermittel im Allgemeinen steht.

Aus Fig. 8 ist ersichtlich, dass die beiden gegenüberliegenden Haltemittel 43 durch einen gemeinsamen Antrieb 44 angetrieben werden. Der Antrieb 44 ist mit einer Welle 45 gekoppelt, die über ein Kegelradgetriebe 46 die beiden Haltemittel 43 synchron antreibt.

Über Kanäle 47 in der Auflegewalze 34 erfolgt die Zufuhr von Unterdruck zu den Haltemitteln 43. Die Kanäle 47 enden als Saugbohrungen 48 in einer Stirnfläche der Haltemittel 43, die sich etwa auf Höhe der Umfangsfläche 42 der Auflegewalze 34 befinden. Im vorliegenden Fall sind je Haltemittel 43 vier Saugbohrungen 48 vorgesehen, die in einem Quadrat in zwei Reihen und zwei Spalten angeordnet sind.

Eine weitere Besonderheit besteht darin, dass zusätzlich zu den drehbar angeordneten Haltemitteln 43 weitere Haltemittel 49 vorgesehen sind, die dazu bestimmt sind, die Druckträger 11 zeitweilig ebenfalls am Umfang der Auflegewalze 34 zu halten. Nachfolgend werden die weiteren Haltemittel 49 zur besseren Unterscheidbarkeit als sogenannte zweite Haltemittel 49 bezeichnet.

Die zweiten Haltemittel 49 sind ortsfest bzw. nicht drehbar benachbart zu den Haltemitteln 43 angeordnet. Die zweiten Haltemittel 49 sind entsprechend der beiden vorgesehenen Ausrichtungen der Druckträger 11 am Umfang der Auflegewalze 34 angeorndet. Im vorliegenden Fall sind die zweiten Haltemittel 49 durch zwei Gruppen 50, 51 von Saugbohrungen 52 gebildet, die in die Umfangsfläche 42 der Auflegewalze 34 führen. Jede Gruppe 50, 51 verfügt im vorliegenden Fall über sechs Saugbohrungen 52, die in zwei Reihen und drei Spalten in einem Rechteck angeordnet sind. Die beiden Gruppen 50, 51 sind ferner entsprechend der beiden vorgesehenen Ausrichtungen der Druckträger 11 in unterschiedlichen radialen Stellungen zum drehbar angeordneten Haltemittel 43 positioniert, also in einem Winkel von 90°.

Es versteht sich, dass die Anzahl und Anordnung der Saugbohrungen 52 von Fall zu Fall, insbesondere in Abhängigkeit von der Größe und Form der Druckträger 11, variieren kann. Ebenso kann eine andere Anzahl an Gruppen 50, 51 vorgesehen sein. Im Extremfall können sich die Saugbohrungen 52 auch rundherum bzw. umlaufend um die zweiten Haltemittel 49 erstrecken.

Auch die zweiten Haltemittel 49 werden über Kanäle 53 in der Auflegewalze 34 mit Unterdruck versorgt.

Eine Besonderheit der Haltemittel 43 ergibt sich aus den Darstellungen gemäß Fig. 8, 9 und 10. Demnach verfügen die Haltemittel 43 über eine im Wesentlichen konkav geformte Oberseite, die als Anlagefläche für die Druckträger 11 dient. Die Form der Anlagefläche sorgt dafür, dass aufgrund der Materialsteifigkeit des Materials der Druckträger seitliche Ränder der Druckträger 11 von der Umfangsfläche 42 abgehoben werden, solange die zweiten Haltemittel 49 nicht aktiviert sind (Fig. 9). Auf diese Weise können die Druckträger 11 mit den Haltemitteln 43 gedreht werden, ohne dass die Gefahr besteht, dass diese sich durch Anlage bzw. Reibung an der Umfangsfläche 42 verdrehen. Werden die zweiten Haltemittel 49 danach wieder aktiviert, werden seitlich in den Bereich der zweiten Haltemittel 49 ragende Abschnitte des Druckträgers 11 wieder an der Umfangsfläche 42 gehalten.

Eine weitere Besonderheit ergibt sich aus der Steuerung der Haltemittel 43, 49 während des Transports der Druckträger 11 am Umfang der Auflegewalze 34. Die Auflegewalze 34 ist seitlich bzw. beiderseits in einem Gehäuse 54 gelagert, wobei die Umfangsfläche 42 der Auflegewalze 34 in etwa mit dem Gehäuse 54 fluchtend angeordnet ist. Im Gehäuse 54 sind Steuerspuren 55, 56 vorgesehen, die zur Steuerung des Unterdrucks für die Haltemittel 43, 49 dienen. Nach Art von Steuerkurven sorgen die Steuerspuren 55, 56 dafür, dass die Zufuhr von Unterdruck zu den einzelnen Haltemitteln 43, 49 je nach Winkelstellung der Auflegewalze 34 aktiviert oder deaktiviert wird. Bei Aktivierung des Unterdrucks stehen die Kanäle 47, 53 in der Auflegewalze 34 mit entsprechenden Kanälen 57, 58 im Gehäuse und einer Unterdruckquelle in Verbindung.

Die genaue Steuerung der Haltemittel 43, 49 während einer Drehung der Auflegewalze 34 ist schematisch in Fig. 7 gezeigt. Dargestellt sind dabei jeweils die Steuerspuren 55, 56 für die Haltemittel 43 einerseits und die zweiten Haltemittel 49 andererseits mit den entsprechenden "Schaltpunkten" bzw. den Winkelstellungen für die Aktivierung bzw. Deaktivierung der Unterdruckzufuhr. Dabei dient die radial innenliegende Steuerspur 55 für die Steuerung der drehbar angeordneten Haltemittel 43 und die radial außenliegende Steuerspur 56 für die Steuerung der zweiten Haltemittel 49. Hierzu im Einzelnen.

Bei der Steuerspur 55 wird in der Winkelstellung α der Unterdruck aktiviert, um einen Drückträger 11 von der Entnahmewalze 33 übernehmen und am Umfang der Auflegewalze 34 halten zu können. Zu diesem Zeitpunkt sind die zweiten Haltemittel 49 noch nicht aktiv. Der Druckträger 11 wird in einem Randbereich nur vom drehbar angeordneten Haltemittel 43 erfasst und festgehalten (Fig. 9).

Die zweiten Haltemittel 49 werden bei Winkelstellung β zugeschaltet, sodass der Druckträger 11 von beiden Haltemitteln 43, 49 gehalten wird (Fig. 10), beispielsweise um mit Hilfe eines am Umfang der Auflegewalze 34 angeordneten Sensors 59 das Vorhandensein des Druckträgers 11 zu prüfen und/oder um mittels des nachfolgenden Schneidaggregats 36 eine Schwächungslinie 27 am Druckträger 11 anzubringen.

In der Winkelstellung γ werden die weiteren Haltemittel 49 deaktiviert, um bei Bedarf eine Änderung der Ausrichtung des Druckträgers 11 durch Drehung des Haltemittels 43 zu bewirken.

In Winkelstellung δ werden wieder beide Haltemittel 43, 49 aktiviert, beispielsweise um die Ausrichtung des Druckträgers 11 prüfen zu können. Hierzu kann am Umfang der Auflegewalze 34 ein entsprechender Sensor 60 angeordnet sein, beispielsweise eine geeignete Kamera.

Zwischen den beiden anschließenden Winkelstellungen ε und ζ kann gegebenenfalls eine Korrekur der Ausrichtung der Druckträger 11 erfolgen (Fig. 11). Hier werden die zweiten Haltemittel 49 deaktiviert und die Ausrichtung mittels der drehbar angeordneten Haltemittel 43 verändert. Danach werden die zweiten Haltemittel 49 erneut aktiviert bis zur Übergabe der Druckträger 11 an die Packung 10.

Zur Übergabe der Druckträger 11 an die Packung 10 werden zunächst in Winkelstellung η die drehbar angeordneten Haltemittel 43 deaktiviert und kurz danach die zweiten Haltemittel 49 in Winkelstellung θ.

Die vorstehend beschriebene Vorgehensweise kann sowohl bei Benutzung der Schwenkeinrichtung 30 zum Einsatz kommen, wie in Fig. 7 angedeutet, als auch bei der in Fig. 5 gezeigten Lösung, bei der Schwenkeinrichtung 30 außer Betrieb gesetzt wurde.

Aus Fig. 8 ist ergänzend zu entnehmen, dass die Auflegewalze 34 zwischen den beiden Teilen des Gehäuses 54 über Druckfedern 61 gelagert ist. Ferner sind Kohlegleitscheiben 62 zwischen Gehäuse 54 und Auflegewalze 34 angeordnet.

Fig. 9 zeigt ferner, dass die Saugbohrungen 48 von einem Dichtring 63 umgeben sind, der an einer Anlage- bzw. Stirnfläche des Haltemittels 43 angeordnet ist.

Fig. 11 zeigt einen fehlerhaft ausgerichteten Druckträger 11, dessen Ausrichtung um einen Winkel κ von der Soll-Lage abweicht. Zu solchen Fehlstellungen kann es beispielsweise kommen, wenn die Drehung des Druckträgers 11 fehlerhaft durchgeführt wurde oder schon bei der Übergabe des Druckträgers 11 eine Fehlstellung vorhanden war. Denkbar ist auch, dass die Anbringung der Schwächungslinie 27 zu einer Fehlstellung führt. Die Sollposition des Druckträgers 11, insbesondere ein Abstand X von der Stirnwand 15 der Packung 10, kann auch durch die Einstellung der Konsole 38 angepasst werden.

Fig. 12 zeigt eine Lösung für eine zweibahnig arbeitende Auflegewalze 34, die entsprechend der in Fig. 8 gezeigten einbahnigen Version funktioniert. Gleiche Teile sind dabei mit gleichen Bezugszeichen versehen.

Eine Besonderheit besteht insbesondere darin, dass die Antriebe der Haltemittel 43 individuell pro Bahn steuerbar sind.

In Fig. 13 ist eine alternative Methode zur Feststellung einer eventuellen Schrägstellung des Druckträgers 11 schematisch dargestellt. Dabei wird die Lage des Druckträgers 11 nach dem Auflegen auf das Haltemittel 43 mittels zwei Lasertraingulationssensoren ermittelt. Diese tasten den Druckträger 11 bzw. dessen Randkanten entlang von zwei Abtastbahnen 64, 65 ab, die parallel zueinander im Abstand X verlaufen. Angesichts der Schiefstellung des Druckträgers 11 ergibt sich ein Abstand Y, aus dem die Schiefstellung des Druckträgers 11 berechnet werden kann. Entsprechen kann der Winkel, um den der Druckträger 11 gedreht werden soll korrigiert werden. Fig. 13 zeigt hier entsprechend den Korrekturwinkel κ analog zur Darstellung in Fig. 11.

Abschließend ist darauf hinzuweisen, dass die Haltemittel 43, 49 natürlich nicht zwingend pneumatisch ausgebildet sein müssen, sondern beispielsweise auch mechanisch arbeiten können. Ferner ist der Drehwinkel von 90° für die Druckträger 11 rein exemplarisch für den vorliegenden Fall zu sehen. Bei anderen Einsatzzwecken kann der Drehwinkel beliebig angepasst werden. Denkbar sind auch mehrere, unterschiedliche Drehwinkel. Beispielsweise ist es mit der Vorrichtung auch möglich Aufkleber, Etiketten oder andere Druckträger 11 schräg im Bereich der Vorderseite der Packung oder an anderen Packungsflächen anzubringen. Eventuelle Korrekturen der Ausrichtung der Druckträger 11 können insbesondere in diesem Fall auch mit Hilfe einer (aufgedruckten) Markierung erfolgen.

**Bezugszeichenliste:**

| | | | |
|---|---|---|---|
| 10 | Packung | 38 | Konsole |
| 11 | Druckträger | 39 | Achse |
| 12 | Schachtelteil | 40 | Achse |
| 13 | Deckel | 41 | Achse |
| 14 | Liniengelenk | 42 | Umfangsfläche |
| 15 | Stirnwand | 43 | Haltemittel |
| 16 | Bodenwand | 44 | Antrieb |
| 17 | Vorderseite | 45 | Welle |
| 18 | Deckel-Vorderwand | 46 | Getriebe |
| 19 | Schachtel-Vorderwand | 47 | Kanal |
| 20 | Rückseite | 48 | Saugbohrung |
| 21 | Deckel-Rückwand | 49 | Haltemittel |
| 22 | Schachtel-Rückwand | 50 | Gruppe |
| 23 | Schmalseitenfläche | 51 | Gruppe |
| 24 | Schmalseitenfläche | 52 | Saugbohrung |
| 25 | Deckel-Seitenwand | 53 | Kanal |
| 26 | Schachtel-Seitenwand | 54 | Gehäuse |
| 27 | Schwächungslinie | 55 | Steuerspur |
| 28 | Drehstern | 56 | Steuerspur |
| 29 | Förderbahn | 57 | Kanal |
| 30 | Schwenkeinrichtung | 58 | Kanal |
| 31 | Einrichtung | 59 | Sensor |
| 32 | Banderolenmagazin | 60 | Sensor |
| 33 | Entnahmewalze | 61 | Druckfeder |
| 34 | Auflegewalze | 62 | Kohlegleitscheibe |
| 35 | Leimaggregat | 63 | Dichtring |
| 36 | Schneidaggregat | 64 | Abtastbahn |
| 37 | Brücke | 65 | Abtastbahn |

## Patentansprüche

1. Vorrichtung zur Übertragung von Druckträgern (11), insbesondere (Steuer-) Banderolen, Coupons, Etiketten, Onserts oder dergleichen, an eine Seitenfläche einer Packung (10) für Zigaretten, wobei die Vorrichtung ein Fördermittel zum Handhaben der Druckträger (11) aufweist, insbesondere eine Auflegewalze (34) an deren Umfangsfläche (42) die Druckträger (11) zum Übertragen an eine der Auflegewalze (34) zugewandte Seitenfläche einer Packung (10) gehalten werden, vorzugsweise mittels Unterdruck, wobei das Fördermittel ein Haltemittel (43) zum Halten eines Druckträgers (11) am Fördermittel aufweist, das drehbar am Fördermittel angeordnet ist, um die Ausrichtung des Druckträgers (11) zum Fördermittel zu verändern, während der Druckträger (11) vom Haltemittel (43) gehalten wird, wobei das Haltemittel (43) um eine Achse drehbar ist, die senkrecht zu einer Seitenfläche des Fördermittels verläuft, an der der Druckträger (11) gehalten wird, wobei der Druckträger (11) vorzugsweise mittels Unterdruck am Haltemittel (43) gehalten ist, **dadurch gekennzeichnet, dass** das Fördermittel zusätzlich zu dem drehbar angeordneten Haltemittel (43) zweite Haltemittel (49) aufweist, um den Druckträger (11) in unterschiedlichen Ausrichtungen im Bereich der Seitenfläche des Fördermittels zusätzlich zu halten, und wobei die zwei Arten von Haltemitteln (43. 49) unabhängig voneinander betätigbar sind, wobei das drehbar angeordnete Haltemittel (43) zum Halten und Drehen des Druckträgers (11) dauerhaft betätigbar ist während der Druckträger (11) am Fördermittel gehalten wird und die zweiten Haltemittel (49) zum Halten und/oder Bearbeiten des Druckträgers (11) betätigbar sind und zum Drehen des Druckträgers (11) deaktivierbar sind.

2. Vorrichtung nach Anspruch 1, **dadurch gekennzeichnet, dass** dem Fördermittel ein Sensor (60) zur Erfassung der Ausrichtung des Druckträgers (11) zugeordnet ist, wobei die zweiten Haltemittel (49) zur Korrektur einer mit Hilfe des Sensors (60) ermittelten Fehlstellung abschaltbar sind, um die Ausrichtung des Druckträgers (11) durch Drehung mittels des drehbar angeordneten Haltemittels (43) zu korrigieren.

3. Vorrichtung nach Anspruch 1 oder 2, **dadurch gekennzeichnet, dass** die zweiten Haltemittel (49) jeweils durch Gruppen (50. 51) von Saugbohrungen (52) gebildet sind, die in die Seitenfläche des Fördermittels münden und die entsprechend der vorgesehenen Ausrichtungen des Druckträgers (11) angeordnet sind, um diesen in den unterschiedlichen Ausrichtungen zusammen mit dem drehbar angeordneten Haltemittel (43) am Fördermittel zu halten.

4. Vorrichtung nach Anspruch 3, **dadurch gekennzeichnet, dass** die zweiten Haltemittel (49) jeweils ortsfest benachbart zum drehbar angeordneten Haltemittel (43) angeordnet sind, um den Druckträger (11) wenigstens in zwei Positionen mit um 90° zueinander gedrehter Ausrichtung zu halten.

5. Vorrichtung nach Anspruch 1 oder einem der anderen Ansprüche, **dadurch gekennzeichnet, dass** die Haltemittel (43, 49) durch einen gemeinsamen Antrieb (44), insbesondere einen Servoantrieb, drehbar sind.

6. Vorrichtung nach Anspruch 1 oder einem der anderen Ansprüche, **dadurch gekennzeichnet, dass** das Fördermittel durch eine Auflegewalze (34) gebildet ist, die drehbar in einem Gehäuse (54) angeordnet ist, wobei vorzugsweise vorgesehen ist, dass eine Umfangsfläche (42) der Auflegewalze (34), an der der Druckträger (11) durch das Haltemittel (43) gehalten wird, im Wesentlichen fluchtend mit einer Außenseite des Gehäuses (54) angeordnet ist, und wobei in der Auflegewalze (34) Kanäle (47, 53) oder Bohrungen angeordnet sind, die zur Versorgung der Haltemittel (43, 49) mit Unterdruck dienen, und wobei im Gehäuse (54) entsprechende Kanäle (57, 58) oder Bohrungen angeordnet sind, über die bei entsprechender fluchtender Anordnung der Kanäle (47, 53) oder Bohrungen in der Auflegewalze (34) Unterdruck zuführbar sind, derart, dass bei Drehung der Auflegewalze (34) die Betätigung der Haltemittel (43, 49) steuerbar ist.

7. Vorrichtung nach Anspruch 1 oder einem der anderen Ansprüche, **dadurch gekennzeichnet, dass** das Haltemittel (43) eine konkav geformte Anlagefläche für die Druckträger (11) aufweist, derart, dass Ränder der Druckträger (11) außerhalb des Bereichs der Anlagefläche des Haltemittels (43) aufgrund der Anlage an der konkav geformten Anlagefläche vom Fördermittel beabstandet sind, insbesondere während die zweiten Haltemittel (49) deaktiviert sind.

8. Verfahren zur Übertragung von Druckträgern (11), insbesondere (Steuer-) Banderolen, Coupons. Etiketten, Onserts oder dergleichen, an eine Seitenfläche einer Packung (10) für Zigaretten, wobei die Druckträger (11) mit einem Fördermittel gehandhabt werden, insbesondere mit einer Auflegewalze (34) an deren Umfangsfläche (42) die Druckträger (11) zum Übertragen an eine der Auflegewalze (34) zugewandte Seitenfläche einer Packung (10) gehalten werden, vorzugsweise mittels Unterdruck, wobei die Ausrichtung des Druckträgers (11) mit einem Haltemittel (43) des Fördermittels verändert wird, das drehbar am Fördermittel gelagert ist, während der Druckträger (11) vom Haltemittel (43) gehalten wird, **dadurch gekennzeichnet, dass** der Druckträger (11) zunächst dem Haltemittel (43) zugeführt wird und an diesem mittels Unterdruck gehalten wird und dass danach zweite Haltemittel (49) aktiviert werden, um den Druckträger (11) zusätzlich am Fördermittel zu halten.

9. Verfahren nach Anspruch 8, **dadurch gekennzeichnet, dass** der Druckträger (11) nach der Aktivierung der zweiten Haltemittel (49) bearbeitet wird, insbesondere durch Anbringung einer Schwächungslinie (27) mittels eines Schneidaggregats (36).

10. Verfahren nach Anspruch 9, **dadurch gekennzeichnet, dass** nach der Bearbeitung des Druckträgers (11) die zweiten Haltemittel (49) deaktiviert werden, um den Druckträger (11) mittels des Haltemittels (43) zu drehen.

11. Verfahren nach Anspruch 10, **dadurch gekennzeichnet, dass** nach der Drehung des Druckträgers (11) die zweiten Haltemittel (49) wieder aktiviert werden, um den Druckträger (11) lagegerecht am Fördermittel für die Übergabe des Druckträgers an die Packung zu fixieren.

## Claims

1. Apparatus for transferring printing carriers (11), in particular labels (revenue stamps), coupons, onserts or the like, to a side surface of a pack (10) for cigarettes, wherein the apparatus has a conveying means for handling the printing carriers (11), in particular a positioning roller (34), on the circumferential surface (42) of which the printing carriers (11) are retained, preferably by means of negative pressure, for transfer to a side surface of a pack (10), said side surface being directed towards the positioning roller (34), wherein the conveying means has a retaining means (43) which is intended for retaining a printing carrier (11) on the conveying means and is arranged in a rotatable manner on the conveying means in order to alter the orientation of the printing carrier (11) in relation to the conveying means while the printing carrier (11) is being retained by the retaining means (43) wherein the retaining means (43) can be rotated about an axis which runs perpendicularly to a conveying-means side surface on which the printing carrier (11) is retained, wherein the printing carrier (11) is retained on the retaining means (43) preferably by way of negative pressure, **characterized in that,** in addition to the rotatably arranged retaining means (43), the conveying means has second retaining means (49) in order to retain the printing carrier (11), in addition, in different orientations in the region of the side surface of the conveying means, and wherein the two types of retaining means (43, 49) can be actuated independently of one another, wherein the rotatably arranged retaining means (43) can be actuated on a permanent basis in order for the printing carrier (11) to be retained and rotated while the printing carrier (11) is being retained on the conveying means, and the second retaining means (49) can be actuated in order for the printing carrier (11) to be retained and/or processed and can be deactivated in order for the printing carrier (11) to be rotated.

2. Apparatus according to Claim 1, **characterized in that** the conveying means is assigned a sensor (60) for sensing the orientation of the printing carrier (11), wherein the second retaining means (49) can be switched off for correction of incorrect positioning determined with the aid of the sensor (60), so that the orientation of the printing carrier (11) can be corrected by rotation by means of the rotatably arranged retaining means (43).

3. Apparatus according to Claim 1 or 2, **characterized in that** the second retaining means (49) are formed in each case by groups (50, 51) of suction bores (52), which open out into the side surface of the conveying means and are arranged in a manner corresponding to the envisaged orientations of the printing carrier (11), in order to retain the latter on the conveying means in the different orientations together with the rotatably arranged retaining means (43).

4. Apparatus according to Claim 3, **characterized in that** the second retaining means (49) are arranged in each case in a fixed manner adjacent to the rotatably arranged retaining means (43), in order for the printing carrier (11) to be retained at least in two positions with orientations rotated through 90° in relation to one another.

5. Apparatus according to Claim 1 or one of the other claims, **characterized in that** the retaining means (43, 49) can be rotated by a common drive (44), in particular a servodrive.

6. Apparatus according to Claim 1 or one of the other claims, **characterized in that** the conveying means is formed by a positioning roller (34) which is arranged in a rotatable manner in the housing (54), wherein provision is preferably made for a circumferential surface (42) of the positioning roller (34), on which the printing carrier (11) is retained by the retaining means (43), to be arranged essentially in alignment with an outer side of the housing (54), and wherein the positioning roller (34) has arranged in it channels (47, 53) or bores which serve for supplying the retaining means (43, 49) with negative pressure, and wherein the housing (54) has arranged in it corresponding channels (57, 58) or bores via which, in the case of corresponding aligned arrangement of the channels (47, 53) or bores in the positioning roller (34), it is possible to feed negative pressure such that, upon rotation of the positioning roller (34), it is possible to control the actuation of the retaining means (43, 49).

7. Apparatus according to Claim 1 or one of the other claims, **characterized in that** the retaining means (43) has a concave abutment surface for the printing carriers (11), such that peripheries of the printing carriers (11) outside the region of the abutment surface of the retaining means (43) are spaced apart from the conveying means on account of the abutment against the concave abutment surface, in particular while the second retaining means (49) are deactivated.

8. Method of transferring printing carriers (11), in particular labels (revenue stamps), coupons, onserts or the like, to a side surface of a pack (10) for cigarettes, wherein the printing carriers (11) are handled by a conveying means, in particular by a positioning roller (34), on a circumferential surface (42) of which the printing carriers (11) are retained, preferably by means of negative pressure, for transfer to a side surface of a pack (10), said side surface being directed towards the positioning roller (34), wherein the orientation of the printing carrier (11) is altered by a retaining means (43) of the conveying means, said retaining means being mounted in a rotatable manner on the conveying means while the printing carrier (11) is being retained by the retaining means (43), **characterized in that,** first of all the printing carrier (11) is fed to the retaining means (43), and is retained thereon by means of negative pressure, and **in that** thereafter second retaining means (49) are activated, in order to retain the printing carrier (11), in addition, on the conveying means.

9. Method according to Claim 8, **characterized in that,** following the activation of the second retaining means (49), the printing carrier (11) is processed, in particular by virtue of a weakening line (27) being applied by means of a cutting subassembly (36).

10. Method according to Claim 9, **characterized in that,** following the processing of the printing carrier (11), the second retaining means (49) are deactivated, in order for the printing carrier (11) to be rotated by way of the retaining means (43).

11. Method according to Claim 10, **characterized in that,** following the rotation of the printing carrier (11), the second retaining means (49) are activated again, in order for the printing carrier (11) to be fixed in the correct position on the conveying means for the transfer of the printing carrier to the pack.

## Revendications

1. Dispositif de transfert de supports d'impression (11), en particulier de vignettes (fiscales), de coupons, d'étiquettes, d'affiches, ou produits analogues, sur une surface latérale d'un paquet (10) de cigarettes, le dispositif comportant un moyen de transport destiné à manipuler les supports d'impression (11), en particulier un rouleau d'application (34) à la surface périphérique (42) duquel les supports d'impression (11) sont maintenus, de préférence par dépression, pour le transfert sur une surface latérale, tournée vers le rouleau d'application (34), d'un paquet (10), le moyen de transport comprenant un moyen de retenue (43) destiné à maintenir un support d'impression (11) sur le moyen de transport et disposé de manière rotative sur le moyen de transport pour modifier l'orientation du support d'impression (11) par rapport au moyen de transport, tandis que le support d'impression (11) est maintenu par le moyen de retenu (43), le moyen de retenue (43) pouvant tourner autour d'un axe qui s'étend perpendiculairement à une surface latérale du moyen de transport sur laquelle le support d'impression (11) est maintenu, le support d'impression (11) étant de préférence maintenu par dépression sur le moyen de retenue (43), **caractérisé en ce que** le moyen de transport comporte, en plus du moyen de retenue (43) disposé de manière rotative, des deuxièmes moyens de retenue (49) afin de maintenir en plus le support d'impression (11) dans différentes orientations dans la zone de la surface latérale du moyen de transport, et les deux types de moyens de retenue (43, 49) pouvant être actionnés indépendamment l'un de l'autre,
le moyen de retenue (43) disposé de manière rotative pouvant être actionné de manière permanente pour maintenir et faire tourner le support d'impression (11) tandis que le support d'impression (11) est maintenu sur le moyen de transport et les deuxièmes moyens de retenue (49) pouvant être actionnés pour maintenir et/ou traiter le support d'impression (11) et pouvant être désactivés pour faire tourner le support d'impression (11).

2. Dispositif selon la revendication 1, **caractérisé en ce que** le moyen de transport est associé à un capteur (60) destiné à détecter l'orientation du support d'impression (11), les deuxièmes moyens de retenue (49) destinés à corriger un désalignement déterminé à l'aide du capteur (60) pouvant être désactivés pour corriger l'orientation du support d'impression (11) par rotation à l'aide du moyen de retenue (43) disposé de manière rotative.

3. Dispositif selon la revendication 1 ou 2, **caractérisé en ce que** les deuxièmes moyens de retenue (49) sont formés chacun par des groupes (50, 51) de trous d'aspiration (52) qui débouchent dans la surface latérale du moyen de transport et qui sont disposés selon les orientations prévues du support d'impression (11) pour maintenir celui-ci dans les différentes orientations conjointement avec le moyen de retenue (43) disposé de manière rotative sur le moyen de transport.

4. Dispositif selon la revendication 3, **caractérisé en ce que** les deuxièmes moyens de retenue (49) sont disposés chacun de manière fixe et adjacente au moyen de retenue (43) disposé de manière rotative pour maintenir le support d'impression (11) au moins dans deux positions avec une orientation tournée de 90° l'une par rapport à l'autre.

5. Dispositif selon la revendication 1 ou l'une des autres revendications, **caractérisé en ce que** les moyens de retenue (43, 49) peuvent être entraînés en rotation par un entraînement commun (44), en particulier un servo-entraînement.

6. Dispositif selon la revendication 1 ou l'une des autres revendications, **caractérisé en ce que** le moyen de transport est formé par un rouleau d'application (34) qui est disposé de manière rotative dans un boîtier (54), une surface périphérique (42) du rouleau d'application (34), sur laquelle le support d'impression (11) est maintenu par le moyen de retenue (43), étant de préférence prévue de manière à être disposée sensiblement en alignement avec un côté extérieur du boîtier (54), et des conduits (47, 53) ou des alésages étant ménagés dans le rouleau d'application (34), lesquels servent à alimenter les moyens de retenue (43, 49) en dépression, et des conduits (57, 58) ou des alésages correspondants étant ménagés dans le boîtier (54), par le biais desquels dans le rouleau d'application (34) une dépression sont alimentées lorsque les conduits (47, 53) ou les alésages sont dans un alignement correspondant, de manière à pouvoir commander l'actionnement des moyens de retenue (43, 49) lors de la rotation du rouleau d'application (34).

7. Dispositif selon la revendication 1 ou l'une des autres revendications, **caractérisé en ce que** le moyen de retenue (43) possède une surface d'appui de forme concave destinée aux supports d'impression (11) de telle sorte que des bords des supports d'impression (11), situés en dehors de la région de la surface d'appui du moyen de retenue (43), sont espacés du moyen de transport en raison de l'appui sur la surface d'appui de forme concave, en particulier lorsque les deuxièmes moyens de retenue (49) sont désactivés.

8. Procédé de transfert de supports d'impression (11), en particulier de vignettes (fiscales), de coupons, d'étiquettes, d'affiches ou produits analogues, sur une surface latérale d'un paquet (10) de cigarettes, les supports d'impression (11) étant manipulés avec un moyen de transport, en particulier avec un rouleau d'application (34) à la surface périphérique (42) duquel les supports d'impression (11) sont maintenus, de préférence par dépression, pour le transfert sur une surface latérale, tournée vers le rouleau d'application (34), d'un paquet (10), l'orientation du support d'impression (11) étant modifiée à l'aide d'un moyen de retenue (43) du moyen de transport, lequel moyen de retenue est monté de manière rotative sur le moyen de transport, tandis que le support d'impression (11) est maintenu par le moyen de retenue (43), **caractérisé en ce que** le support d'impression (11) est tout d'abord amené au moyen de retenue (43) et maintenu sur celui-ci par dépression et **en ce que** des deuxièmes moyens de retenue (49) sont ensuite activés pour maintenir en outre le support d'impression (11) sur le moyen de transport.

9. Procédé selon la revendication 8, **caractérisé en ce que** le support d'impression (11) est traité après l'activation des deuxièmes moyens de retenue (49), notamment par réalisation d'une ligne de moindre résistance mécanique (27) au moyen d'une unité de coupe (36) .

10. Procédé selon la revendication 9, **caractérisé en ce que**, après le traitement du support d'impression (11), les deuxièmes moyens de retenue (49) sont désactivés pour faire tourner le support d'impression (11) à l'aide du moyen de retenue (43).

11. Procédé selon la revendication 10, **caractérisé en ce que**, après la rotation du support d'impression (11), les deuxièmes moyens de retenue (49) sont réactivés pour fixer le support d'impression (11) en position sur le moyen de transport pour le transfert du support d'impression sur le paquet.
